# EUROPÄISCHE PATENTSCHRIFT

(11) **EP 0 444 301 B1**
(45) Veröffentlichungstag und Bekanntmachung des Hinweises auf die Patenterteilung: **04.05.1994**
(21) Anmeldenummer: 90125221.3
(22) Anmeldetag: 21.12.1990
(51) Int. Cl.: F42C 19/08

(54) **Patrone**
Cartridge
Cartouche

(30) Priorität: 27.02.1990 AT 451/90
(43) Veröffentlichungstag der Anmeldung: 04.09.1991
(73) Patentinhaber: STEYR-DAIMLER-PUCH AKTIENGESELLSCHAFT, 1010 Wien (AT)
(72) Erfinder: Bilgeri, Elmar, A-4405 Steyr (AT)

(56) Entgegenhaltungen:
- BE-A- 652 685
- DE-A- 1 296 998
- GB-A- 605 135
- US-A- 2 394 249

## Beschreibung

Die Erfindung bezieht sich auf eine Patrone mit einem vom Boden der Patronenhülse im Anschluß an das Zündhütchen bis zum mittleren Drittel der Länge des Verbrennungsraumes in die Patronenhülse einragenden, mit Zündmittel gefüllten ungelochten Zündrohr.

Bei üblichen Patronen ohne Zündrohr brennt die Treibladung nach der Schlagzündung durch das Zündhütchen vom Boden der Patronenhülse zum Geschoß hin allmählich ab, was den Nachteil mit sich bringt, daß die zunächst entstehenden Verbrennungsgase die darüber liegenden Treibladungsschichten verdichten und damit deren Abbrand erschweren, so daß diese verdichtete Treibladungsmenge mit dem Geschoß ausgestoßen und daher die volle Wirksamkeit der Treibladung nicht ausgenützt wird.

Um diesem Übelstand abzuhelfen, hat man, z. B. gemäß der US-PS 4 572 078, das mit Zündmittel gefüllte, in die Patronenhülse einragende Zündrohr vorgesehen, wobei aber der Mantel des metallischen Zündrohres hintereinander angeordnete Löcher aufweist, so daß die das Zündrohr umgebende Treibsatzfüllung erst wieder vom Hülsenboden zum Geschoß hin und nicht schlagartig auf einmal gezündet wird, was zwar eine Verbesserung der Verhältnisse, aber keine befriedigende Lösung ergibt.

Aus derselben US-PS 4 572 078 ist es auch bekannt, auf das Zündrohr zu verzichten und die Patronenhülse mit einer vom Zündhütchen her reichenden, dünnen Schicht aus Zündmasse auszukleiden, was nicht nur Herstellungsschwierigkeiten mit sich bringt, sondern ebenfalls keine wirklich plötzliche Zündung des gesamten Treibsatzes ermöglicht.

Schließlich ist es aus der DE-AS-1 296 998, auf die sich der Oberbegriff des Anspruchs 1 stützt, bekannt, anstelle des metallischen Zündrohres einen brennbaren rohrförmigen Mantel mit pulverförmiger Zündsatzfüllung vorzusehen und in diesem Mantel ein koaxiales pyrophorisches Element anzuordnen. Da aber der rohrförmige Mantel auch nur bis ins mittlere Drittel der Patronenhülse reicht, ergibt sich wieder ein fortschreitender Abbrand der Treibladung vom Hülsenboden zum Geschoß.

Der Erfindung liegt daher die Aufgabe zugrunde, diesen Mangel zu beseitigen und eine Patrone der eingangs geschilderten Art zu schaffen, bei der mit vergleichsweise einfachen Mitteln ein möglichst großflächiges An- bzw. Abbrennen des Treibsatzes gewährleistet ist.

Die Erfindung löst die gestellte Aufgabe dadurch, daß in der Treibsatzfüllung der Patronenhülse in Verlängerung des Zündrohres aus Metall ein bis nahe an das Geschoß reichender Kanal ausgespart ist und die Zündmittelfüllung des Zündrohres mit Abstand vom Zündrohrausgang endet.

Durch den ausgesparten Kanal in der Treibsatzfüllung kann das Zündmittel im Zündrohr eine Stichflamme bilden, die von letzterem ungehindert bis nahe an das Geschoß gelangt und dabei praktisch gleichzeitig den gesamten den Kanal umgebenden Treibsatz zur Entzündung bringt. Da das Zündrohr ungelocht ist, wird das das Zündrohr unmittelbar umschließende Treibmittel zwar nicht sofort gezündet, jedoch wird dadurch einerseits ein verdichtender Gasdruck auf die darüberliegenden Treibsatzschichten verhindert und anderseits auch kein Nachteil in Kauf genommen, weil dieses Treibmittel innerhalb der Patronenhülse verbrennt und nicht mit dem Geschoß aus der Hülse ausgestoßen wird. Der Abstand es Endes der Zündmittelfüllung vom Zündrohrausgang sichert die vollständige Ausbildung der Zünd- bzw. Stichflamme im Kanal.

Besonders zweckmäßig ist es, wenn erfindungsgemäß der Kanal durch ein auf das Zündrohr aufgestecktes, geschoßseitig verschlossenes Rohr, vorzugsweise aus verbrennbaren Werkstoff, gebildet ist. Dadurch ergibt sich eine einfache Fertigung der Patrone, da das den Treibsatz bildende Pulver lediglich bei aufgestecktem Rohr in die Patronenhülse eingefüllt zu werden braucht und der vordere Rohrverschluß verhindert, daß das Treibsatzpulver in das Rohr gelangt. Außerdem wird durch das Rohr der gebildete Kanal stabilisiert.

Die Zeichnung zeigt als Ausführungsbeispiel die erfindungswesentlichen Teile einer Patrone im Teilschnitt.

Die Patrone besteht aus einem Bodenstück 1 aus Metall und einer Kunststoffhülse 2, die vorne das Geschoß 3 trägt. Im Anschluß an das Zündhütchen 4 ist ein mit Zündmittel 5 gefülltes metallisches Zündrohr 6 angeordnet, das bis ins mittlere Drittel der Länge des Verbrennungsraumes in die Patronenhülse 2 ragt. Auf dieses Zündrohr 6 ist ein Rohr 7 aus verbrennbarem Werkstoff aufgesteckt, das geschoßseitig verschlossen ist und einen vom Zündrohr 6 bis nahe an das Geschoß 3 reichenden Kanal 8 bildet, der vom Treibsatz 9 umgeben ist. Das Zündmittel 5 im Zündrohr 6 endet mit Abstand vom Zündrohrausgang 10.

Zur Herstellungsvereinfachung ist im Bodenstück 1 ein Ring 11 eingelegt, auf dem sich das Zündrohr 6 abstützt und der den Zündkanal vom Zündhütchen 4 her bildet. Er erspart bei der Fertigung des Kopfstückes 1 die sonst notwendige Herstellung einer von beiden Seiten einspringenden Schulter.

## Patentansprüche

1. Patrone mit einem vom Boden (1) der Patronenhülse (2) im Anschluß an das Zündhütchen (4) bis zum mittleren Drittel der Länge des Verbrennungsraumes in die Patronenhülse (2) einragenden, mit Zündmittel (5) gefüllten ungelochten Zündrohr (6), dadurch gekennzeichnet, daß in der Treibsatzfüllung (9) der Patronenhülse (2) in Verlängerung des Zündrohres (6) aus Metall ein bis nahe an das Geschoß (3) reichender Kanal (7) ausgespart ist und die Zündmittelfüllung (5) des Zündrohres (6) mit Abstand vom Zündrohrausgang (10) endet.

2. Patrone nach Anspruch 1, dadurch gekennzeichnet, daß der Kanal (8) durch ein auf das Zündrohr (6) aufgestecktes, geschoßseitig verschlossenes Rohr (7), vorzugsweise aus verbrennbarem Werkstoff, gebildet ist.

## Claims

1. Cartridge, comprising an unperforated primer magazine (6) containing a priming charge (5) and plunging from the heel (1) of the cartridge case (2) adjacent to the percussion cap (4) into the cartridge case (2) as far as the middle third of the longitudinal extension of the combustion chamber, caracterised in that a channel (7) extending nearly as far as the projectile and in alignment with the metallic primer magazine (6) is provided in the propellant charge (9) of the cartridge case (2) and that the priming charge (5) in the primer magazine (6) ends at a distance from the flash pipe mouth (10).

2. Cartridge according to claim 1, caracterised in that the channel (8) is created by a tube (7) closed on the projectile-side and preferably formed from a self-combustible material, the tube being slipped on the primer magazine (6).

## Revendications

1. Cartouche comportant un cylindre creux d'amorçage (6) non perforé, rempli d'une charge d'amorçage (5) et s'étendant à partir de l'amorce (4) au fond (1) de la douille de cartouche (2) à l'intérieur de la douille de cartouche (2) jusque dans le tiers médian de la longueur de l'espace de combustion, caractérisée en ce que, dans la charge de mise en oeuvre (9) de la douille de cartouche (2), un canal (7) s'étendant jusqu'au voisinage du projectile (3) est aménagé en prolongement du cylindre creux d'amorçage (6) métallique, et la charge d'amorçage (5) du cylindre creux d'amorçage (6) s'arrête à une distance de la sortie (10) du cylindre d'amorçage.

2. Cartouche selon la revendication 1, caractérisée en ce que le canal (8) est constitué d'un tube (7) fermé du côté du projectile et emboîté sur le cylindre creux d'amorçage (6), le tube (7) étant de préférence en un matériau inflammable.
